# EUROPÄISCHE PATENTANMELDUNG

(11) **EP 4 775 766 A1**
(43) Veröffentlichungstag der Anmeldung: **15.07.2026**
(21) Anmeldenummer: 26150191.0
(22) Anmeldetag: 05.01.2026
(51) Int. Cl.: E05B 9/00, E05B 9/02, E05C 7/04

(54) **SCHLOSS MIT SCHLOSSSTULP UND FÜHRUNG**

(30) Priorität: 10.01.2025 DE 102025100650
(71) Anmelder: ASSA ABLOY Sicherheitstechnik GmbH, 72458 Albstadt (DE)
(72) Erfinder: Rittinger, Peter, 72474 Benzingen (DE); Hennecke, Gerhard, 42555 Velbert (DE)
(74) Vertreter: Louis Pöhlau Lohrentz

(57) **Zusammenfassung**

Es wird ein Schloss (2, 3) für eine Tür, insbesondere Einsteckschloss vorgeschlagen, mit einem Schlossgehäuse (32), in dem eine Schlossnuss (31) und ein von dieser betätigbares Riegelelement (37) aufgenommen sind, wobei das Schlossgehäuse (32) einen Schlossboden (38), eine Schlossdecke (39) und einen Stulp (35) aufweist, und das Riegelelement (37) quer zum Stulp (35) zwischen einer Verriegelt- und einer Entriegeltstellung bewegbar ist, und wobei das Riegelelement (37) in einer Gleitführung (9, 391, 392, 393) geführt ist, die an dem Schlossboden (38) und/oder an der Schlossdecke (39) angeordnet ist.

Um einen besonders kompakten Aufbau des Schlosses zu ermöglichen, wird vorgeschlagen, dass die Gleitführung (9, 391, 392, 393) bis zum Stulp (35) reicht und dass der Stulp (35) wenigstens eine Aussparung (91, 92, 93) aufweist, um die Gleitführung (391, 392, 393) zu verlängern.

## Beschreibung

Die Erfindung betrifft ein Schloss für eine Tür oder ein Fenster eines Gebäudes mit den Merkmalen des Oberbegriffs des Anspruchs 1.

Aus der EP 1 947 273 A1 ist ein Standflügelschloss mit einem Schlossgehäuse bekannt, welches einen Riegelauswerfer und einen Fallenauswerfer beinhaltet. Der Riegelauswerfer wird über ein Langloch und mehrere darin eingreifende Führungszapfen in dem Gehäuse geführt.

Aus der DE 10 2011 051 952 A1 ist ein Türschloss mit einer Fallenriegelanordnung und einem Fallenriegel gezeigt. Die Fallenriegelanordnung weist eine Gleitführung auf, welche eine längliche Nut in dem Gehäuseboden des Schlossgehäuses aufweist.

Der vorliegenden Erfindung liegt die Aufgabe zugrunde, ein Schloss mit einem Schlossgehäuse bereitzustellen, welches besonders platzsparend und kompakt aufgebaut ist und dabei eine hohe Funktionssicherheit aufweist.

Diese Aufgabe wird erfindungsgemäß durch ein Schloss mit den Merkmalen des Anspruchs 1 gelöst.

Erfindungsgemäß wird ein Schloss für eine Tür oder ein Fenster eines Gebäudes vorgeschlagen, insbesondere Einsteckschloss, vorzugsweise Aktivflügelschloss oder Passivflügelschloss, mit einem Schlossgehäuse, in dem eine drehbare Schlossnuss und wenigstens ein von der Schlossnuss betätigbares Riegelelement aufgenommen ist, wobei das Schlossgehäuse einen Schlossboden, eine Schlossdecke und einen Stulp aufweist, und das wenigstens eine Riegelelement quer zum Stulp zwischen einer Verriegeltstellung und einer Entriegeltstellung bewegbar ist, und wobei das wenigstens eine Riegelelement in einer Gleitführung, oder in wenigstens zwei Führungsnuten und/oder Führungsbahnen geführt ist, die an oder in dem Schlossboden und/oder an oder in der Schlossdecke angeordnet sind. Wesentlich dabei ist, dass die Gleitführung oder wenigstens eine der Führungsnuten und/oder Führungsbahnen bis zum Stulp reicht und dass der Stulp wenigstens eine Aussparung aufweist, um die Gleitführung, oder die wenigstens eine Führungsnut und/oder Führungsbahn zu verlängern.

Vorteilhafterweise wird die Materialstärke des Stulps mitgenutzt, um einen entsprechend größeren Verfahrweg oder längeren Hub des Riegelelements zu erzielen. Dadurch kann das Schlossgehäuse kompakter gebaut werden, da bei gleichbleibendem Verfahrweg des Riegelelements die Bauhöhe des Stulps eingespart werden kann. Dies ermöglicht es, das Schlossgehäuse des erfindungsgemäßen Schlosses kompakt und platzsparend auszugestalten.

Insbesondere ist die Gleitführung oder sind die Führungsnuten oder Führungsbahnen derart ausgestaltet, dass diese in die Aussparung des Stulps münden. Das bedeutet, die Aussparung des Stulps dient als Gleitführung und/oder als Führungsnut und/oder als Führungsbahn. Ein Vorteil dabei ist, dass der Stulp ein sehr stabiles Bauteil ist, sodass die auf das Riegelelement wirkenden Kräfte von dem Stulp aufgenommen werden und das Schloss dabei eine hohe mechanische Widerstandsfähigkeit aufweist.

Insbesondere kann das Riegelelement, beispielsweise im Falle eines Aktivflügelschlosses, ein Schlossriegel und/oder eine Schlossfalle und/oder ein Fallenriegel sein.

Beispielsweise kann im Falle des Schlosses als Passivflügelschloss oder Treibriegelschloss das Riegelelement ein Fallenschieber und/oder ein Riegelschieber sein.

Im Falle eines Aktivflügelschlosses wird unter Verriegeltstellung eine Stellung verstanden, in der das Riegelelement aus dem Schlossgehäuse ausgeschlossen ist, um den Aktivflügel in seiner Schließlage zu verriegeln. Unter Entriegeltstellung wird demzufolge eine Stellung verstanden, bei der das Riegelelement in das Schlossgehäuse zurückgezogen ist, um den Türflügel zu entriegeln und eine Benutzung der Tür im Sinne eines Öffnens zu ermöglichen.

Im Falle eines Standflügelschlosses oder Passivflügelschlosses wird unter einer Verriegeltstellung eine Stellung des Riegelelements verstanden, bei der dieses in das Schlossgehäuse zurückgezogen ist. Das bedeutet, dass im Falle eines Riegelschiebers dieser in das Schlossgehäuse zurückgezogen ist, sodass vor dem Riegelschieber in dem Schlossgehäuse ein Aufnahmeraum für einen Schlossriegel eines Aktivflügelschlosses gebildet wird. Im Falle eines Fallenschiebers wird der Fallenschieber in das Schlossgehäuse zurückgezogen, sodass vor dem Fallenschieber ein Fallenaufnahmeraum zur Aufnahme einer Schlossfalle eines Aktivflügelschlosses gebildet wird. Unter Entriegeltstellung wird demzufolge eine Stellung verstanden, in der das Riegelelement in Richtung Stulp gefahren ist, sodass der Riegelaufnahmeraum bzw. Fallenaufnahmeraum verschwindet und ein Schlossriegel und/oder eine Schlossfalle aus dem Schlossgehäuse des Standflügelschlosses oder Passivflügelschlosses herausgedrängt wird. Dadurch wird ein Aktivflügelschloss entriegelt, sodass der Aktivflügel einer zweiflügeligen Tür geöffnet werden kann.

Vorzugsweise wird unter Gleitführung eine Führung des Riegelelements in dem Schlossgehäuse verstanden, die Führungsbahnen und Führungsnuten und entsprechende in die Führungsbahn oder Führungsnut eingreifende Gleitzapfen oder Gleitrollen aufweisen kann.

Unter Führungsnut wird eine Nut verstanden, die in dem Schlossgehäuse angeordnet ist und zur Führung des Riegelelements dient. Die Führungsnut weist beispielsweise zwei Seitenwände und einen Nutgrund auf, um ein Gleitelement zu führen. Die Führungsnut kann direkt im Schlossboden oder der Schlossdecke angeordnet oder als ein separates Bauteil mit dem Schlossboden oder der Schlossdecke verbunden sein.

Vorzugsweise wird unter Führungsbahn eine Ausnehmung in Form eines Langlochs verstanden, in die ein Gleitelement, insbesondere ein Führungszapfen und/oder eine Führungsrolle eingreift, um das Riegelelement zu führen. Die Führungsbahn kann direkt im Schlossboden oder der Schlossdecke angeordnet sein.

Das Riegelelement kann in dem Schlossgehäuse quer zum Stulp in einer linearen Bewegung geführt werden oder in einer gekrümmten Bewegung oder in einer Schwenkbewegung oder in einer Kombination von gerader, gekrümmter und Schwenkbewegung. Insbesondere wird unter quer zum Stulp eine Bewegung aus dem Schlossgehäuse heraus auf den Stulp zu oder von dem Stulp weg verstanden.

Vorzugsweise kann in einer Ausgestaltung vorgesehen sein, dass das wenigstens eine Riegelelement mittels Zapfen oder Rollen in den Führungsnuten und/oder Führungsbahnen geführt ist und zumindest ein Zapfen oder eine Rolle in der Verriegeltstellung und/oder der Entriegeltstellung in die wenigstens eine Aussparung des Stulps eingreift.

Insbesondere kann vorgesehen sein, dass die wenigstens eine Aussparung im Stulp als ein Durchgangsloch oder als ein Sackloch ausgebildet ist. Ein Durchgangsloch im Stulp ist einfach herzustellen und bietet die maximale Verlängerung der Gleitführung oder Führungsnut oder Führungsbahn für das Riegelelement. Ein Sackloch ist nach vorne hin abgeschlossen, sodass der Stulp eine weitestgehend geschlossene Oberfläche aufweist und damit einen verbesserten mechanischen Schutz bietet. Jedoch ist im Falle eines Sacklochs die mögliche Verlängerung der Führungsbahn oder Führungsnut oder Gleitführung etwas geringer als im Falle eines Durchgangslochs. Auch ist ein Sackloch in der Herstellung aufwendiger, was zu Lasten der Herstellkosten geht.

Insbesondere kann vorgesehen sein, dass die Führungsnuten und/oder Führungsbahnen in dem Schlossboden und der Schlossdecke angeordnet und als geradlinig oder als gekrümmt verlaufende Führungskurve ausgebildet sind.

Beispielsweise kann vorgesehen sein, dass die Führungsnuten und/oder Führungsbahnen aus dem Schlossboden und/oder der Schlossdecke ausgefräst oder ausgestanzt oder ausgeschnitten sind.

Insbesondere kann der Stulp wenigstens eine Ausnehmung zum Durchgriff des wenigstens einen Riegelelements aufweisen und die wenigstens eine Aussparung an einer Kante der wenigstens einen Ausnehmung angeordnet sein.

Vorzugsweise kann dabei vorgesehen sein, dass die wenigstens eine Aussparung mit der wenigstens einen Ausnehmung verbunden ist. Das hat den Vorteil, dass die Aussparung mit der Ausnehmung eine gemeinsame geschlossene Kontur aufweist. Bei der Herstellung kann die Aussparung zusammen mit der Ausnehmung hergestellt werden, beispielsweise durch Stanzen oder Schneiden oder Fräsen des Stulps.

In einer vorteilhaften Ausgestaltung kann vorgesehen sein, dass wenigstens zwei Aussparungen vorgesehen sind, die an zwei sich gegenüberliegenden Seiten der wenigstens einen Ausnehmung angeordnet sind. Dadurch wird das Riegelelement auf seinen beiden Seiten geführt, was eine mechanisch stabile Lagerung und Führung des Riegelelements ermöglicht.

In einer vorteilhaften Ausgestaltung kann vorgesehen sein, dass das Schloss einen motorischen Antrieb, insbesondere einen Spindelantrieb mit Spindel und Spindelmutter, aufweist, um das wenigstens eine Riegelelement motorisch angetrieben zwischen der Verriegeltstellung und der Entriegeltstellung zu betätigen oder zu verfahren. Über den motorischen Antrieb kann das erfindungsgemäße Schloss ferngesteuert betätigt werden, und beispielsweise mit einem Drehtürantrieb kombiniert werden.

Vorzugsweise kann dabei vorgesehen sein, dass in dem Schlossgehäuse eine mit dem motorischen Antrieb verbindbare Steuerungseinrichtung angeordnet ist, wobei die Steuerungseinrichtung einen ersten Sensor zur Erkennung der Verriegeltposition und einen zweiten Sensor zur Erkennung der Entriegeltposition aufweist, und wobei die Steuerungseinrichtung den motorischen Antrieb oder die Spindelmutter zum Verfahren zwischen der Verriegeltposition und der Entriegeltposition steuert. Über die Steuerungseinrichtung ist eine exakte Ansteuerung des motorischen Antriebs möglich. Zudem kann über die Steuerungseinrichtung eine digitale Busschnittstelle realisiert werden, sodass der motorische Antrieb von einem digitalen Bus gesteuert werden kann.

In einer vorzugsweisen Ausgestaltung kann vorgesehen sein, dass das Schloss als ein Aktivflügelschloss ausgebildet ist und als Riegelelement einen Schlossriegel oder einen Fallenriegel aufweist, der in dem Schlossgehäuse zwischen einer in das Schlossgehäuse zurückgezogenen Entriegeltstellung und einer den Stulp durchgreifenden aus dem Schlossgehäuse ausgeschlossenen Verriegeltstellung verfahrbar ist, und dass die Schlossnuss den Schlossriegel oder Fallenriegel mittels eines Hebels oder einer Schieberplatte antreibt, um das Schloss zu entriegeln oder um den Schlossriegel oder Fallenriegel in die entriegelte Position zu verfahren oder zu betätigen.

Dabei kann vorgesehen sein, dass das Aktivflügelschloss als Riegelelement eine Schlossfalle aufweist, die den Stulp durchgreift und federbelastet zwischen einer aus dem Schlossgehäuse ausgefahrenen Position und einer in das Schlossgehäuse eingezogenen oder eingedrückten Position bewegbar ist.

Das Aktivflügelschloss kann als Riegelelement sowohl eine Schlossfalle und einen Schlossriegel aufweisen.

Alternativ kann in einer vorzugsweisen Ausgestaltung vorgesehen sein, dass das Schloss als ein Passivflügelschloss ausgebildet ist, und eine obere Treibriegelstange und/oder eine untere Treibriegelstange aufweist, wobei die obere Treibriegelstange über einen oberen Treibriegelstangenanschlussschieber und/oder die untere Treibriegelstange über einen unteren Treibriegelstangenanschlussschieber in dem Schlossgehäuse verschiebbar gelagert sind, und wobei das Passivflügelschloss als Riegelelement einen Riegelschieber und/oder einen Fallenschieber aufweist.

Vorteilhafterweise kann vorgesehen sein, dass der motorische Antrieb, insbesondere die Spindelmutter, direkt auf eine Schieberplatte oder einen Treibriegelstangenanschlussschieber oder einen Getriebehebel wirkt, um das wenigstens eine Riegelelement zu betätigen.

Insbesondere kann vorgesehen sein, dass im Falle eines Passivflügelschlosses mit einem oberen Treibriegelstangenanschlussschieber und einem unteren Treibriegelstangenanschlussschieber der motorische Antrieb, insbesondere die Spindelmutter, direkt auf einen anderen Treibriegelstangenanschlussschieber wirkt als die Schlossnuss.

Insbesondere wird unter Passivflügelschloss ein Treibriegelschloss oder ein Standflügelschloss verstanden. Vorzugsweise wird unter Schlossgehäuse des Passivflügelschlosses oder Treibriegelschlosses ein Gehäuse verstanden, in dem die Komponenten des Treibriegelschlosses oder Passivflügelschlosses aufgenommen sind. Das Schlossgehäuse kann im Bereich seiner oberen und unteren Schmalseiten Ausnehmungen aufweisen, welche einen Durchgriff von Treibriegelstangen ermöglichen.

In den Figuren sind beispielhafte Ausgestaltungen der Erfindung gezeigt und nachfolgend beschrieben. Dabei zeigen:
- Fig. 1:: eine schematische Darstellung einer Verriegelungsvorrichtung mit erfindungsgemäßem Schloss;
- Fig. 2:: eine schematische Darstellung eines erfindungsgemäßen Passivflügelschlosses in verriegelter Stellung;
- Fig. 3:: das Passivflügelschloss in motorisch entriegelter Stellung;
- Fig. 4:: das Passivflügelschloss in manuell entriegelter Stellung;
- Fig. 5:: eine schematische Darstellung des Passivflügelschlosses oder Treibriegelschlosses mit Schaltschloss;
- Fig. 6:: eine Ansicht des Schlossgehäuses mit Führungsnut und Ausnehmung im Stulp;
- Fig. 7:: eine freigeschnittene Ansicht des Stulpblechs sowie des Riegelschiebers und Fallenschiebers;
- Fig. 8:: eine Frontalansicht des Stulps;
- Fig. 9:: das Schloss von Fig. 6 in der entriegelten Position;
- Fig. 10a, b:: den Riegelschieber mit Führungszapfen;
- Fig. 11a, b:: den Fallenschieber mit Führungszapfen.

Die in den Figuren gezeigten Ausführungsbeispiele sind beispielhaft und sollen nicht einschränkend verstanden werden. Gleichwirkende Bauteile sind dabei mit den jeweils gleichen Referenzzeichen versehen. Für den Fachmann ist klar, dass er innerhalb des durch die Ansprüche definierten Schutzbereichs die gezeigten Merkmale abändern bzw. miteinander kombinieren kann, ohne dabei den Rahmen der Erfindung zu verlassen.

Die Fig. 1 zeigt eine schematische Darstellung einer Verriegelungsvorrichtung 1 mit einem erfindungsgemäßen Passivflügelschloss 3 und einem erfindungsgemäßen Aktivflügelschloss 2 an einer zweiflügeligen Tür 11. Die zweiflügelige Tür 11 weist einen Standflügel 14 und einen Gangflügel 15 auf. Der Standflügel 14 ist über Türbänder 131, 132 an einem Türrahmen 12 der zweiflügeligen Tür 11 schwenkbar gelagert. Ebenso ist der Gangflügel 15 über Türbänder 133, 134 an dem Türrahmen 12 der zweiflügeligen Tür 11 schwenkbar gelagert.

Der Gangflügel 15 weist ein erfindungsgemäßes Panikschloss 2 auf, welches über eine Türklinke 21 betätigbar ist. Das Panikschloss 2 ist als ein selbstverriegelndes Panikschloss 2 ausgebildet und weist als Riegelelemente einen selbsttätig vorschließenden Riegel sowie eine Schlossfalle auf.

In dem Standflügel 14 ist als erfindungsgemäßes Schloss 3 ein Passivflügelschloss 3 bzw. Treibriegelschloss 3 aufgenommen. Das Treibriegelschloss 3 weist eine obere Treibriegelstange 33 sowie eine untere Treibriegelstange 34 auf.

In der Darstellung der Fig. 1 ist das Treibriegelschloss 3 verriegelt, d.h. die beiden Treibriegelstangen 33 und 34 sind ausgefahren und verriegeln den Standflügel 14 mit dem Türrahmen 12 und dem Boden. Über eine Schlossnuss 31 kann das Treibriegelschloss 3 manuell entriegelt werden. Ferner weist das Treibriegelschloss 3 einen Elektromotor 4 auf, mittels dem das Treibriegelschloss 3 motorisch entriegelt werden kann. Das Anschlusskabel 16 des Elektromotors 4 ist durch den Standflügel 14 und mittels eines flexiblen Kabelübergangs 17 über den Türrahmen 12 geführt.

Das in Figur 2 schematisch in seiner verriegelten Stellung vergrößert dargestellte Treibriegelschloss 3 weist ein Schlossgehäuse 32 auf. Das Schlossgehäuse 32 weist einen Stulp 35, sowie einen Schlossboden 38 und eine Schlossdecke 39 auf, die in Figur 2 der Übersichtlichkeit halber abgenommen wurde. An den Schmalseiten des Schlossgehäuses 32 weist dieses entsprechende Seitenwände, also eine dem Stulp 35 gegenüberliegende Rückwand, sowie eine obere und eine untere Seitenwand auf. In dem Schlossgehäuse 32 ist in der dargestellten verriegelten Position ein Fallenaufnahmeraum sowie ein Riegelaufnahmeraum angeordnet, in welche die Riegelelemente des Panikschlosses 2, also die Falle bzw. der Riegel, eingreifen können.

Zum Entriegeln kann durch den Fallenschieber 36 bzw. Riegelschieber 37 mittels des Treibriegelschlosses 3 eine Entriegelung des Panikschlosses 2 erfolgen. Das heißt, dass bei einer Entriegelung des Treibriegelschlosses 3 zunächst eine Entriegelung des Panikschlosses 2 stattfindet, sodass der Gangflügel 15 geöffnet werden kann, wobei der Standflügel 14 über die Treibriegelstangen 33, 34 noch verriegelt ist. Erst bei vollständiger Entriegelung des Treibriegelschlosses 3 kann dann auch der Standflügel 14 geöffnet werden. Diese Entriegelung des Panikschlosses 2 mittels Fallenschieber 36 bzw. Riegelschieber 37 kann sowohl manuell über die Schlossnuss 31, wie auch motorisch über den Elektromotor 4 erfolgen.

Die Riegelelemente 33, 34, also die obere Treibriegelstange 33 und die untere Treibriegelstange 34 des Schlosses 3 sind jeweils in Anschlussschiebern aufgenommen. Die obere Treibriegelstange 33 ist in einem oberen Treibriegelstangenanschlussschieber 331 aufgenommen. Die untere Treibriegelstange 34 ist in einem unteren Treibriegelstangenanschlussschieber 341 aufgenommen. Zum Verriegeln des Schlosses werden die beiden Treibriegelstangenanschlussschieber 331 und 341 betätigt, um die entsprechenden Treibriegelstangen 33 und 34 aus dem Schlossgehäuse 32 in ihre Verriegeltstellung auszufahren. Zum Entriegeln des Schlosses 3 werden die Treibriegelstangenanschlussschieber 331 und 341 in das Schlossgehäuse 32 eingezogen, nehmen dabei die Treibriegelstangen 33 und 34 mit in die Entriegeltstellung.

Der Antrieb der Treibriegelstangenanschlussschieber 331, 341 kann entweder manuell durch die Schlossnuss 31, oder motorisch mittels des Elektromotors 4 erfolgen.

Der Motorantrieb umfasst den Antriebsmotor 4 bzw. Elektromotor 4 mit einem stirnseitig angeordneten Getriebe und einer Abtriebswelle. Die Abtriebswelle ist mit einer Spindel 6 mit Spindelmutter 61 verbunden. Die Spindelmutter 61 wirkt mit dem oberen Treibriegelstangenanschlussschieber 331 zusammen, um diesen in die Entriegelungsrichtung zu beaufschlagen. Der Elektromotor 4 wird von einer Steuerungseinrichtung 41 angesteuert.

Die Spindelmutter 61 ist mit einem Schieber 62 verbunden. Der Schieber 62 ist entlang der Rückwand des Schlossgehäuses 32 linear verschiebbar gelagert und wird von der Spindelmutter 61 mitgenommen. Über den Schieber 62 erfolgt die motorische Betätigung des Riegelschiebers 37 und des Fallenschiebers 36.

Die Schlossnuss 31 ist in dem Schlossgehäuse 32 drehbar gelagert und weist einen Nusshebel 7 auf. Der Nusshebel ist mit der Schlossnuss 31 drehfest verbunden. Zudem ist um die Schlossnuss 31 ein Riegelschieberhebel 8 drehbar gelagert. Die Schlossnuss 31 kann mittels eines Drückerdorns einer Türklinke 21 manuell betätigt werden. Die Türklinke 21 weist einen Drückerdorn, insbesondere einen Vierkantdorn auf, der in die Schlossnuss 31 formschlüssig eingreift. Bei der manuellen Betätigung der Schlossnuss 31 wird diese mittels der Türklinke 21 verdreht und beaufschlagt dabei einen Federspeicher 5. Wenn die Türklinke 21 losgelassen wird, beaufschlagt der Federspeicher 5 die Schlossnuss 31 zurück in ihre in der Fig. 2 dargestellten Ruhestellung. In der Ruhestellung ist die Türklinke 21 waagerecht ausgerichtet.

Bei der manuellen Betätigung der Schlossnuss 31 dreht diese den Nusshebel 7 zusammen mit dem Riegelschieberhebel 8 in der Figur 2 entgegen dem Uhrzeigersinn. Dabei wird durch den Nusshebel 7 der untere Treibriegelstangenanschlussschieber 341 in das Schlossgehäuse 32 eingezogen und nimmt dabei die untere Treibriegelstange 34 mit. Gleichzeitig wird der Federspeicher 51 für die Treibriegelstangen aufgeladen. Über einen Umlenkhebel ist der untere Treibriegelstangeneinzugschieber 341 mit dem oberen Treibriegelstangeneinzugschieber 331 verbunden, sodass dieser ebenfalls mit in das Schlossgehäuse 32 unter Mitnahme der oberen Treibriegelstange 33 eingezogen wird.

Durch die Betätigung des Riegelschieberhebels 8 wird der Riegelschieber 37 aus dem Schlossgehäuse 32 herausgeschoben. Wie in Fig. 2 dargestellt, befindet sich vor dem Riegelschieber 37 ein Riegelaufnahmeraum, in den in der Figur 2 dargestellten verriegelten Stellung ein Schlossriegel eines Aktivflügelschlosses 2 eingreifen kann. Durch Betätigen des Riegelschieberhebels 8 wird der Schlossriegel durch den Riegelschieber 37, der in seine entriegelte Stellung gelangt, aus diesem Schlossriegelaufnahmeraum herausgeschoben und das Aktivflügelschloss 2 entriegelt.

Ferner betätigt die Schlossnuss 31 über einen Umlenkhebel den Fallenschieber 36, sodass dieser eine Falle eines Aktivflügelschlosses, die sich vor dem Fallenschieber 36 in einem Fallenschieberaufnahmeraum des Schlossgehäuses 32 befindet, aus dem Schlossgehäuse 32 herausdrängt und dadurch das Aktivflügelschloss entriegelt.

Der Riegelschieber 37 ist wie auch der Fallenschieber 36 jeweils über Gleitführungen 9 in dem Schlossboden 38 und der Schlossdecke 39 geführt. Dazu sind im Schlossboden 38 und der Schlossdecke 39 Führungsbahnen angeordnet. In der Figur 2 ist im Schlossboden 38 entsprechend die Führungsbahn 381 für den Riegelschieber 37 und die Führungsbahn 382 für den Fallenschieber 36 ersichtlich. Die entsprechenden Führungsbahnen in der Schlossdecke 39 sind in Figur 6 dargestellt.

Über den Federspeicher 51 der Treibriegelstangen können diese nach einer Entriegelung wieder in ihre Verriegeltstellung ausgefahren werden. Dazu ist, wie in der Fig. 5 dargestellt, ein Schaltschloss 332 vorgesehen, welches am oberen Ende der oberen Treibriegelstange 33 angeordnet ist. Sobald die Tür mit dem Treibriegelschloss 3 in die Schließlage gelangt, wird über das Schaltschloss 332 eine Blockierung der Treibriegelstangen 33 bzw. 34 aufgehoben, sodass diese durch den Federspeicher 51 in ihre Verriegeltstellung gelangen. In der Verriegeltstellung greifen die beiden Treibriegelstangen 33, 34 jeweils in Verriegelungshülsen ein. Die untere Treibriegelstange 34 greift dabei in eine Bodenhülse 342 und die obere Treibriegelstange 33 mittels des Schaltschlosses 332 in eine rahmenfeste Verriegelung.

In der Fig. 3 ist die motorbetätigte Entriegelung des Treibriegelschlosses 3 dargestellt. Der Motor 4 wird von der Steuerungseinrichtung 41 angesteuert und betätigt die Spindel 6, um die Spindelmutter 61 von ihrer oberen Verriegeltposition in die untere Entriegeltposition zu verfahren. Dabei nimmt die Spindelmutter 61 den Schieber 62 mit, der mit seinem vorderen Steg 622 in Kontakt mit der Nase 81 des Riegelschieberhebels 8 gelangt, um diesen zu drehen. Dies ist in der Fig. 6 vergrößert dargestellt. An dem Schieber 62 ist ein Gleitbereich 621 vorhanden, an dem die Nase 81 des Riegelschieberhebels 8 entlang gleiten kann, nachdem der Riegelschieberhebel 8 den Riegelschieber 37 in seine Entriegelungsposition befördert hat. Wie in der Fig. 3 zu sehen ist, befindet sich der Schieber 62 in seiner untersten Position, wobei das untere Ende 622 des Schiebers 62 an der Nase 81 des Riegelschieberhebels 8 vorbeigegleitet ist und die Nase 81 des Riegelschieberhebels entlang des aus der Fig. 3 ersichtlichen Gleitbereichs 621 des Schiebers 62 entlang gleitet.

Wie in Fig. 3 zu sehen ist, verbleibt die Schlossnuss 31 bei der motorischen Entriegelung in ihrer Ruhestellung. Lediglich der Riegelschieberhebel 8, der drehbar um die Schlossnuss gelagert ist, wird durch den Motor gedreht.

Der Einzug der Treibriegelstangenanschlussschieber 331 und 341 erfolgt durch die Spindelmutter 61, indem die Spindelmutter 61 über einen einarmigen Hebel den oberen Treibriegelstangenanschlussschieber 331 mitnimmt. Dies erfolgt, indem die Spindelmutter 61 oben in Anlage mit dem einarmigen Hebel gelangt. Da der obere Treibriegelstangenanschlussschieber 331 mit dem unteren Treibriegelstangenanschlussschieber 341 verbunden ist, überträgt sich die Bewegung des oberen Treibriegelstangenanschlussschiebers 331 auf den unteren Treibriegelstangenanschlussschieber 341, und bei der motorischen Betätigung werden beide Treibriegelstangen 33 und 34 in das Schlossgehäuse 32 eingezogen.

In der verriegelten Stellung werden die beiden Treibriegelstangen 33 und 34 durch das in Fig. 5 dargestellte Schaltschloss 332 in ihrer entriegelten Stellung blockiert. Nach Erreichen der Entriegeltstellung steuert die Steuerungseinrichtung 41 den Motor 4 an, sodass dieser zurück in die Verriegeltstellung fährt. Dadurch ermöglicht die Spindelmutter 61, dass nach Auslösen des Federspeichers 51 über das Schaltschloss 332 die Treibriegelstangen 33 bzw. 34 in ihre Verriegeltstellung ausgefahren werden.

In der Fig. 4 ist die manuelle Entriegelung des Treibriegelschlosses 3 dargestellt. Die manuelle Entriegelung erfolgt, indem ein Drückerdorn einer Türklinke 21 die Schlossnuss 31, wie in Fig. 4 dargestellt, entgegen dem Uhrzeigersinn gedreht hat. Durch die Drehung der Schlossnuss 31 nimmt diese sowohl den Nusshebel 7 mit, um die Treibriegelstangenanschlussschieber 331 und 334 zu betätigen sowie den Riegelschieberhebel 8 um den Riegelschieber 37 zu betätigen. Bei der Drehung der Schlossnuss 31 wird über einen Umlenkhebel zudem der Fallenschieber 36 betätigt, sodass auch bei manueller Entriegelung über die Schlossnuss 31 ein Aktivflügelschloss vollständig mitentriegelt wird.

Wie aus Fig. 4 ersichtlich ist, bleibt die Stellung der Spindelmutter 61 bzw. des Schiebers 62 bei manueller Entriegelung unverändert.

Auch bei manueller Entriegelung werden die beiden Treibriegelstangen 33 und 34 in ihrer Entriegeltposition durch das Schaltschloss 332 fixiert. Gelangt der Passivflügel mit dem Treibriegelschloss 3 wieder in seine Schließlage, so löst das Schaltschloss 332 die Verriegelung der Treibriegelstangen 33 bzw. 34 auf, sodass der Federspeicher 51 der Treibriegelstangen 33, 34 diese wieder in ihrer Verriegeltposition betätigt.

In der Fig. 6 ist das Passivflügelschloss 3 bzw. Treibriegelschloss 3 mit auf das Schlossgehäuse 32 aufgesetzter Schlossdecke 39 dargestellt. Der Stulp 35 weist eine Ausnehmung 351 für den Riegelschieber 37 bzw. den Riegel eines Aktivflügelschlosses, sowie eine Ausnehmung 352 für den Fallenschieber 36 bzw. die Falle eines Aktivflügelschlosses 2 auf.

Wie in Fig. 6 ersichtlich ist, ist in der Schlossdecke 39 eine Gleitführung 9 für den Riegelschieber 37 vorhanden. In der Schlossdecke 39 sind dazu zwei Führungsbahnen 391 und 392 angeordnet, in denen jeweils eine Rolle 371 und 372 des Riegelschiebers 37 geführt sind. In dem Schlossboden 38 ist der Riegelschieber 37 dementsprechend über seine Rollen 373, 374 (in Figur 10b dargestellt) in der Führungsbahn 381 geführt.

Entsprechend ist der Fallenschieber 36 in einer Gleitführung geführt, welche eine Führungsbahn 393 und 394 umfasst, wobei in der Führungsbahn 393 eine Rolle 361 des Fallenschiebers 36 geführt ist.

Die Führungsbahnen 391, 392 der Schlossdecke 39 verlaufen quer zum Stulp 35 und münden in diesen. In dem Stulp 35 ist entsprechend in der Verlängerung der Führungsbahnen 391 und 392 eine zweite Aussparung 92 und eine dritte Aussparung 93 angeordnet. Die Aussparung 92 und 93 stimmt in ihrer Lage und ihren Abmessungen mit der Führungsbahn 391 bzw. 392 überein, sodass die in den Führungsbahnen 391 und 392 geführten Rollen 371 und 372 des Riegelschiebers 37 bis in den Stulp 35 hineingleiten können, sodass der Stulp 35 als Verlängerung für die Gleitführung 9 dient. Entsprechend ist im Schlossboden 38 die Führungsnut 381 angeordnet, welche in die erste Aussparung 91 des Stulps mündet.

In der Fig. 7 sind der Riegelschieber 37 und der Fallenschieber 36 entsprechend freigeschnitten an dem Stulp 35 dargestellt. Der Riegelschieber 37 weist an seiner der Schlossdecke 39 zugewandten Seite die zwei Rollen 371 und 372 auf, mithilfe derer er in den Führungsbahnen 391, 392 der Schlossdecke 39 geführt ist. Entsprechend weist der Fallenschieber 36 an seiner der Schlossdecke 39 zugewandten Seite eine Rolle 361 auf, mithilfe derer er in der Führungsbahn 393 der Schlossdecke 39 geführt ist.

In der Fig. 8 ist der Stulp 35 in Frontalansicht dargestellt. An der Oberseite weist der Stulp 35 eine Ausnehmung 352 für den Fallenschieber 36 bzw. eine Falle eines Aktivflügelschlosses 2 auf. Unterhalb der Ausnehmung 352 für die Falle ist die Ausnehmung 351 für den Riegelschieber 37 bzw. den Schlossriegel eines Aktivflügelschlosses 2 angeordnet. Die Ausnehmung 351 für den Riegel weist eine im Wesentlichen rechteckige Kontur auf. An den beiden Längsseiten der Ausnehmung 351 sind die Aussparungen 91, 92, und 93 angeordnet, welche als Verlängerung für die Führungsbahnen des Riegelschiebers 37 dienen. Diese sorgen dafür, dass die Rollen 371, 372, 373 des Riegelschiebers 37 nicht nur bis an den Stulp 35 heran, sondern bis in den Stulp 35 hinein gleiten können. Dadurch verlängert sich der Verstellweg des Riegelschiebers 37 entsprechend bzw. kann die Tiefe des Schlossgehäuses 32 zumindest um die Dicke des Stulps 35 reduziert werden, ohne dass bei dem Hub des Riegelschiebers 37 Abstriche gemacht werden müssen.

Die entsprechende entriegelte Stellung des Treibriegelschlosses 3 ist in Fig. 9 gezeigt. Hier sind sowohl der Fallenschieber 36 wie auch der Riegelschieber 37 in ihrer entriegelten Position dargestellt. Die Führungsrollen 371 und 372 des Riegelschiebers 37 sind an ihrer vordersten Position innerhalb des Stulps 35 angeordnet. D.h. die Rollen 371 und 372 greifen in die Aussparungen 92 und 93 der Ausnehmung 351 ein. Dadurch kann der Riegelschieber mit seiner Vorderseite bis zum Stulp 35 und noch ein Stück über den Abschluss des Stulps 35 hinaus verfahren werden. Dies ermöglicht, dass der Schlossriegel eines Aktivflügelschlosses bis in das Gehäuse des Aktivflügelschlosses 2 zurückgedrängt werden kann.

Der Riegelschieber 37 ist in den Figuren 10a und 10b vergrößert dargestellt. Die Fig. 10a zeigt die Seite des Riegelschiebers 37, die der Schlossdecke 39 zugewandt ist. An dieser Seite weist der Riegelschieber 37 die beiden Führungsrollen 371 und 372 auf. Die gegenüberliegende Seite des Riegelschiebers 37, die dem Schlossboden 38 zugewandt ist, ist in der Fig. 10b dargestellt. Auch hier weist der Riegelschieber 37 zwei Führungsrollen 373 und 374 auf, die in derselben Führungsnut 381 im Schlossboden 38 geführt sind. Diese beiden Rollen 373 und 374 verhindern ein Kippen des Riegelschiebers 37.

Entsprechend sind in den Figuren 11a und 11b die zwei seitlichen Ansichten des Fallenschiebers 36 dargestellt. In der Fig. 11a ist der Fallenschieber 36 mit seinen beiden der Schlossdecke zugewandten Rollen 361 und 362 dargestellt. In der Fig. 11b ist die dem Schlossboden 38 zugewandte Seite des Fallenschiebers 36 mit den beiden Führungsrollen 363 und 364 dargestellt.

Durch die Verlängerung der Gleitführungen 9 des Riegelschiebers und wahlweise auch des Fallenschiebers ist es möglich, ein kompaktes im Sinne von platzsparendes Schlossgehäuse bereitzustellen, wobei die Riegelelemente, also zumindest der Riegelschieber 37 und/oder der Fallenschieber 36 dennoch auch in ihrer Entriegeltstellung hohe Querkräfte aufnehmen können.

### Bezugszeichenliste

- 1: Verriegelungsvorrichtung
- 11: zweiflügelige Tür
- 12: Türrahmen
- 131: Türband
- 132: Türband
- 133: Türband
- 134: Türband
- 14: Standflügel
- 15: Gangflügel
- 16: Anschlusskabel

- 2: Aktivflügelschloss/Panikschloss
- 21: Türklinke
- 22: Schlossgehäuse

- 3: Passivflügelschloss/Treibriegelschloss
- 31: Schlossnuss
- 32: Schlossgehäuse
- 33: obere Treibriegelstange
- 331: oberer Treibriegelstangenanschlussschieber
- 332: Schaltschloss
- 34: untere Treibriegelstange
- 341: unterer Treibriegelstangenanschlussschieber
- 342: Bodenhülse
- 35: Schlossstulp
- 351: Ausnehmung Riegel
- 352: Ausnehmung Falle
- 36: Fallenschieber
- 361: erste Rolle
- 362: zweite Rolle
- 363: dritte Rolle
- 364: vierte Rolle
- 37: Riegelschieber
- 371: erste Rolle
- 372: zweite Rolle
- 373: dritte Rolle
- 374: vierte Rolle
- 38: Schlossboden
- 381: erste Führungsnut
- 382: zweite Führungsnut
- 39: Schlossdecke
- 391: erste Führungsnut
- 392: zweite Führungsnut
- 393: dritte Führungsnut
- 394: vierte Führungsnut

- 4: Elektromotor
- 41: Steuerungseinrichtung

- 5: Federpaket Schlossnuss
- 51: Federspeicher Treibriegelstangen

- 6: Spindel
- 61: Spindelmutter
- 62: Schieber
- 621: Gleitbereich
- 622: Steg

- 7: Nusshebel

- 8: Riegelschieberhebel
- 81: Nase Riegelschieberhebel

- 9: Gleitführung
- 91: erste Aussparung
- 92: zweite Aussparung
- 93: dritte Aussparung

## Patentansprüche

1. Schloss für eine Tür oder ein Fenster eines Gebäudes, insbesondere Einsteckschloss, vorzugsweise Aktivflügelschloss (2) oder Passivflügelschloss (3),
mit einem Schlossgehäuse (32), in dem eine drehbare Schlossnuss (31) und wenigstens ein von der Schlossnuss (31) betätigbares Riegelelement (36, 37) aufgenommen ist, wobei das Schlossgehäuse (32) einen Schlossboden (38), eine Schlossdecke (39) und einen Stulp (35) aufweist, und das wenigstens eine Riegelelement (36, 37) quer zum Stulp (35) zwischen einer Verriegeltstellung und einer Entriegeltstellung bewegbar ist, und wobei das wenigstens eine Riegelelement (36, 37) in einer Gleitführung (9), oder in wenigstens zwei Führungsnuten (391, 392, 393) und/oder Führungsbahnen geführt ist, die an oder in dem Schlossboden (38) und/oder an oder in der Schlossdecke (39) angeordnet sind,
**dadurch gekennzeichnet,**
**dass** die Gleitführung (9) oder wenigstens eine der Führungsnuten (391, 392, 393) und/oder Führungsbahnen bis zum Stulp (35) reicht und dass der Stulp (35) wenigstens eine Aussparung (91, 92, 93) aufweist, um die Gleitführung, oder die wenigstens eine Führungsnut (391, 392, 393) und/oder Führungsbahn zu verlängern.

2. Schloss nach Anspruch 1,
**dadurch gekennzeichnet,**
**dass** das wenigstens eine Riegelelement (37) mittels Zapfen oder Rollen (371, 372, 373, 374) in den Führungsnuten (391, 392, 393) und/oder Führungsbahnen geführt ist und zumindest ein Zapfen oder eine Rolle (371, 372, 373) in der Verriegeltstellung und/oder der Entriegeltstellung in die wenigstens eine Aussparung (91, 92, 93) des Stulps (35) eingreift.

3. Schloss nach Anspruch 1 oder 2,
**dadurch gekennzeichnet,**
**dass** die wenigstens eine Aussparung (91, 92, 93) im Stulp (35) als ein Durchgangsloch oder als ein Sackloch ausgebildet ist.

4. Schloss nach einem der Ansprüche 1 bis 3,
**dadurch gekennzeichnet,**
**dass** die Führungsnuten (391, 392, 393) und/oder Führungsbahnen in dem Schlossboden (38) und der Schlossdecke (39) angeordnet und als geradlinig oder als gekrümmt verlaufende Führungskurve ausgebildet sind.

5. Schloss nach einem der vorhergehenden Ansprüche,
**dadurch gekennzeichnet,**
**dass** die Führungsnuten (391, 392, 393) und/oder Führungsbahnen aus dem Schlossboden (38) und/oder der Schlossdecke (39) ausgefräst oder ausgestanzt oder ausgeschnitten sind.

6. Schloss nach einem der vorhergehenden Ansprüche,
**dadurch gekennzeichnet,**
**dass** der Stulp (35) wenigstens eine Ausnehmung (351, 352) zum Durchgriff des wenigstens einen Riegelelements (37) aufweist und die wenigstens eine Aussparung (91, 92, 93) an einer Kante der wenigstens einen Ausnehmung (351, 352) angeordnet ist.

7. Schloss nach Anspruch 6,
**dadurch gekennzeichnet,**
**dass** die wenigstens eine Aussparung (91, 92, 93) mit der wenigstens einen Ausnehmung (351, 352) verbunden ist.

8. Schloss nach Anspruch 6 oder 7,
**dadurch gekennzeichnet,**
**dass** wenigstens zwei Aussparungen (91, 92, 93) vorgesehen sind, die an zwei sich gegenüberliegenden Seiten der wenigstens einen Ausnehmung (351, 352) angeordnet sind.

9. Schloss nach einem der vorhergehenden Ansprüche,
**dadurch gekennzeichnet,**
**dass** das Schloss (3) einen motorischen Antrieb (4), insbesondere einen Spindelantrieb mit Spindel (6) und Spindelmutter (61), aufweist, um das wenigstens eine Riegelelement (36, 37) motorisch angetrieben zwischen der Verriegeltstellung und der Entriegeltstellung zu betätigen oder zu verfahren.

10. Schloss nach Anspruch 9,
**dadurch gekennzeichnet,**
**dass** in dem Schlossgehäuse (32) eine mit dem motorischen Antrieb (4) verbindbare Steuerungseinrichtung (41) angeordnet ist, wobei die Steuerungseinrichtung (41) einen ersten Sensor zur Erkennung der Verriegeltposition und einen zweiten Sensor zur Erkennung der Entriegeltposition aufweist, und wobei die Steuerungseinrichtung (41) den motorischen Antrieb (4) oder die Spindelmutter (61) zum Verfahren zwischen der Verriegeltposition und der Entriegeltposition steuert.

11. Schloss nach einem der vorhergehenden Ansprüche,
**dadurch gekennzeichnet,**
**dass** das Schloss als ein Aktivflügelschloss (2) ausgebildet ist und als Riegelelement einen Schlossriegel oder einen Fallenriegel aufweist, der in dem Schlossgehäuse (22) zwischen einer in das Schlossgehäuse (22) zurückgezogenen Entriegeltstellung und einer den Stulp durchgreifenden aus dem Schlossgehäuse (22)ausgeschlossenen Verriegeltstellung verfahrbar ist, und dass die Schlossnuss den Schlossriegel oder Fallenriegel mittels eines Hebels oder einer Schieberplatte antreibt, um das Schloss (2) zu entriegeln oder um den Schlossriegel oder Fallenriegel in die entriegelte Position zu verfahren oder zu betätigen.

12. Schloss nach Anspruch 11,
**dadurch gekennzeichnet,**
**dass** das Aktivflügelschloss (2) als Riegelelement eine Schlossfalle aufweist, die den Stulp durchgreift und federbelastet zwischen einer aus dem Schlossgehäuse (22) ausgefahrenen Position und einer in das Schlossgehäuse (22) eingezogenen oder eingedrückten Position bewegbar ist.

13. Schloss nach einem der vorhergehenden Ansprüche,
**dadurch gekennzeichnet,**
**dass** das Schloss als ein Passivflügelschloss (3) ausgebildet ist, und eine obere Treibriegelstange (33) und/oder eine untere Treibriegelstange (34) aufweist, wobei die obere Treibriegelstange (33) über einen oberen Treibriegelstangenanschlussschieber (331) und/oder die untere Treibriegelstange (34) über einen unteren Treibriegelstangenanschlussschieber (341) in dem Schlossgehäuse (32) verschiebbar gelagert sind, und wobei das Passivflügelschloss (3) als Riegelelement einen Riegelschieber (37) und/oder einen Fallenschieber (36) aufweist.

14. Schloss nach einem der Ansprüche 9 bis 13,
**dadurch gekennzeichnet,**
**dass** der motorische Antrieb (4), insbesondere die Spindelmutter (61), direkt auf eine Schieberplatte oder einen Treibriegelstangenanschlussschieber (331) oder einen Getriebehebel (8) wirkt, um das wenigstens eine Riegelelement (37) zu betätigen.

15. Schloss nach einem der Ansprüche 13 oder 14,
**dadurch gekennzeichnet,**
**dass** im Falle eines Passivflügelschlosses (3) mit einem oberen Treibriegelstangenanschlussschieber (331) und einem unteren Treibriegelstangenanschlussschieber (341) der motorische Antrieb (4), insbesondere die Spindelmutter (61), direkt auf einen anderen Treibriegelstangenanschlussschieber (331) wirkt als die Schlossnuss (31).
